# EUROPÄISCHE PATENTSCHRIFT

(11) **EP 1 874 160 B1**
(45) Veröffentlichungstag und Bekanntmachung des Hinweises auf die Patenterteilung: **08.08.2012**
(21) Anmeldenummer: 06742717.9
(22) Anmeldetag: 27.04.2006
(51) Int. Cl.: A47C 1/023, A47C 1/032

(54) **SITZMÖBEL, INSBESONDERE BÜROSTUHL**
SEATING, ESPECIALLY OFFICE CHAIR
SIEGE, NOTAMMENT CHAISE DE BUREAU

(30) Priorität: 28.04.2005 DE 102005020247
(43) Veröffentlichungstag der Anmeldung: 09.01.2008
(73) Patentinhaber: Bock 1 GmbH & Co. KG, 92353 Postbauer-Heng (DE)
(72) Erfinder: BOCK, Hermann, 90602 Pyrbaum (DE)
(74) Vertreter: Schneider, Andreas
(86) Internationale Anmeldenummer: PCT/EP2006/003909
(87) Internationale Veröffentlichungsnummer: WO 2006/114311

(56) Entgegenhaltungen:
- CH-A- 146 493
- DE-A1- 4 205 627
- DE-A1- 4 341 070
- DE-U1- 20 202 222
- NL-A- 9 400 473
- US-A- 1 836 630
- US-A- 2 833 340
- US-A- 4 153 294
- US-A- 4 558 902
- US-A1- 2002 171 277
- US-B1- 6 431 649

## Beschreibung

Die Erfindung betrifft ein Sitzmöbel, insbesondere einen Bürostuhl.

Aus dem Stand der Technik sind sogenannte Synchronmechaniken bekannt. Dabei handelt es sich um Baugruppen im Sitzunterbau eines Bürostuhles, die eine korrelierte Sitz-Rückenlehnen-Bewegung ermöglichen. Sitzträger und Rückenlehnenträger sind dabei derart gelenkig gekoppelt, daß eine Schwenkbewegung der Rückenlehne nach hinten, wie sie beispielsweise durch ein Anlehnen des Stuhlbenutzers an die Rückenlehne hervorgerufen werden kann, eine Absenkbewegung der Hinterkante des Sitzes nach unten induziert. Dies bringt einen erheblichen Komfortvorteil mit sich und ist aus orthopädischen Gründen erwünscht. Ein Nachteil dieser Synchronmechaniken ist deren vergleichsweise komplizierter mechanischer Aufbau. Dadurch sind Synchronmechaniken auch vergleichsweise teuer in ihrer Herstellung.

Beispiele für derartige Mechaniken sind u.a. in den folgenden Dokumenten angegeben: DE 43 41 070 A1, US 1,836,630 A, US 6,431,649 B1.

Eine Aufgabe der vorliegenden Erfindung ist es, eine Lösung bereitzustellen, die bei einem vergleichsweise geringen konstruktiven Aufwand einen Komfortvorteil bereitstellt, der mit dem einer Synchronmechanik vergleichbar ist.

Diese Aufgabe wird durch ein Sitzmöbel nach Anspruch 1 gelöst. Danach ist ein Sitzmöbel vorgesehen, das lediglich aus zwei Hauptbaugruppen, nämlich einem feststehenden Sitzelement und einem Rückenelement besteht, wobei das Sitzelement eine Sitzfläche aufweist und das Rückenelement um eine Querachse schwenkbar und gelenkig mit dem Sitzelement verbunden ist. Die Sitzfläche ist erfindungsgemäß derart ausgestaltet, daß ein Benutzer bei einem Verschwenken der Rückenlehne nach hinten, wie dies beispielsweise durch ein Anlehnen des Benutzers an das Rückenelement hervorgerufen wird, eine die Bewegung des Rückenelementes nachvollziehende Bewegung vollführt. Durch die Ausgestaltung der Sitzfläche erfolgt mit anderen Worten bei einem Verschwenken der Rückenlehne nach hinten eine Absenkbewegung des Benutzers nach unten, ohne daß sich das Sitzelement als solches bewegt. Dadurch wird eine synchrone Bewegung des Körpers des Benutzers zur Bewegung des Rückenelementes ermöglicht, ohne daß das gesamte Sitzelement eine solche Synchronbewegung vollführt. Dies führt sowohl zu einer Verlagerung des Schwerpunktes des Benutzers als auch zu einer Bewegungsverlagerung in dem Sinne, daß der Benutzer mit Hilfe der Erfindung eine Bewegung vollführt, die weitestgehend der Bewegung entspricht, die ein Benutzer bei der Verwendung einer entsprechenden Synchronmechanik vollführen würde. Mit Hilfe der Erfindung wird auf konstruktiv einfache und daher auch sehr preiswerte Art und Weise ein Komfortvorteil erreicht, der mit dem einer wesentlich teureren Synchronmechanik vergleichbar ist. Insbesondere wird der sogenannte "Hemdauszieheffekt" wirkungsvoll vermieden.

Erfindungsgemäß weist die Sitzfläche wenigstens zwei, in Sitzlängsrichtung hintereinander angeordnete Sitzbereiche auf, die sich durch die Art und Weise ihrer Polsterung unterscheiden. Unter dem Begriff Polsterung wird dabei jedwede elastische Ausgestaltung der Sitzfläche verstanden, gleich welches Material hierfür verwendet wird. Neben der Verwendung von Formschäumen sind grundsätzlich auch beliebige andere elastische Materialien einsetzbar, beispielsweise Federpakete oder aber Materialkombinationen, wie beispielsweise Schaum in Verbindung mit Silikonkissen. Auch ist beispielsweise die Verwendung von Zwei-Zonen-Schaum möglich.

Erfindungsgemäß weist wenigstens ein hinterer Sitzbereich eine Polsterung auf, die ein im Vergleich zu einem vorderen Sitzbereich stärkeres Einsinken des Benutzers ermöglicht. Bei einer Bewegung des Benutzers nach hinten und einer damit verbundenen Belastung des Sitzes im hinteren Bereich erfolgt somit gleichzeitig ein "Nachgeben" des Sitzes. Der hintere Sitzbereich ist mit anderen Worten derart ausgestaltet, daß bei einer Belastung der Rückenlehne ein Hineingleiten des Beckens des Benutzers in die Polsterung nach Art eines Abrollens erfolgt. Hierdurch wird ein besonders synchroner Bewegungsablauf zwischen Rückenelement und Benutzer erzielt.

Besonders vorteilhaft ist es darüber hinaus, wenn das Rückenelement mit dem Sitzelement über eine Schwenkachse verbunden ist, die in Stuhllängsrichtung vor der Befestigung der Stuhlsäule am Sitzelement angeordnet ist. Die Lage der Schwenkachse trägt wesentlich dazu bei, daß ein ergonomisch sehr vorteilhaftes Sitzen möglich ist.

Sind Federelementen zur Vorspannung des Rückenelements vorgesehen, die im Wesentlichen waagerecht im Sitzelement angeordnet sind, so läßt sich eine besonders flache Bauform erzielen. Als Federelemente sind je nach Konstruktion beliebige Federn, wie beispielsweise Zug- oder Druckfedern, einsetzbar.

Weitere vorteilhafte Ausgestaltungen der Erfindung werden anhand eines Ausführungsbeispiels beschrieben, das mit Hilfe der Zeichnungen näher erläutert wird. Hierbei zeigen:
- Fig. 1: eine perspektivische Darstellung des Sitzelementes ohne Sitzfläche (erste Federposition),
- Fig. 2: einen Schnitt durch das Sitzelement (erste Federposition),
- Fig. 3: einen Schnitt durch das Sitzelement (zweite Federposition),
- Fig. 4: einen weiteren Schnitt durch das Sitzelement (erste Federposition) mit Sitzauflage,
- Fig. 5: einen weiteren Schnitt durch das Sitzelement (zweite Federposition).

Der erfindungsgemäße Bürostuhl umfaßt ein Sitzelement 1 und ein Rückenelement 2. Wie in Fig. 2 abgebildet, ist das im wesentlichen waagerecht angeordnete Sitzelement 1 an einem Lagerpunkt 3 schwenkbar mit dem Rückenelement 2 verbunden. Das Rückenelement 2 ist mit anderen Worten im Bereich der Unterseite 4 des Sitzelementes 1 an dieses angelenkt und vollführt, beispielsweise bei einem Anlehnen des Benutzers an das Rückenelement 2, eine Schwenkbewegung 5 um die durch das Schwenklager verlaufende Schwenkachse 6, die quer zur Stuhllängsrichtung 7 verläuft.

Um welche Art von Rückenelement 2 es sich handelt, spielt für die Erfindung keine Rolle. Beispielsweise kann das Rückenelement 2 eine Rückenlehne in Form einer Schale, eines Netzes oder dergleichen umfassen.

Das Rückenelement 2 kann von seiner in den Figuren dargestellten Normalposition in eine hintere Position und zurück überführt werden. Zur Änderung der Rückstellkraft des Rückenelementes 2 ist eine Federkrafteinstellung 8 vorgesehen, deren genaue Funktionsweise später erläutert wird.

Das Sitzelement 1 umfaßt zum einen den eigentlichen Sitzträger mit der Anlenkung des Rückenelementes 2 sowie der Federkrafteinstellung 8. Dadurch, daß der Drehpunkt der Mechanik sehr nahe unter der Sitzfläche 9 angeordnet ist, ist der Bewegungsablauf bei einer Bewegung des Rückenelementes 2 nach hinten ähnlich der einer Synchronmechanik. Insbesondere verringert sich der sogenannte Hemdauszieheffekt. Mit anderen Worten ist die horizontale und vertikale Lage der Schwenkachse 6 relativ zum Sitzelement 1 bzw. zum Rückenelement 2 für den erzielbaren Bewegungsablauf besonders ausschlaggebend.

Darüber hinaus sind auch sämtliche weiteren mechanische Komponenten im Sitzelement 1 integriert, so beispielsweise die Aufnahmen 10 für Armlehnen (nicht abgebildet). Die funktionellen Bauteile Sitzträger und Mechanik bilden mit anderen Worten eine bauliche Einheit. Die integrierte und kompakte Bauform des Sitzelementes 1 wird besonders aus Fig. 1 deutlich. Besonders vorteilhaft an dieser Bauart ist die kostengünstige Herstellung. Darüber hinaus ist die Zahl der benötigten Einzelteile deutlich reduziert, was ebenfalls die Herstellungskosten verringert und darüber hinaus auch die Ausfallsicherheit erhöht.

Im Sitzelement 1 ist in etwa mittig eine Konusaufnahme 11 vorgesehen, die zur Aufnahme des oberen Endes einer Stuhlsäule, beispielsweise einer Gasfeder (nicht abgebildet), dient.

Der Grundkörper 12 des Sitzelementes 1 besteht im wesentlichen aus einer Kunststoffplatte mit einer Anzahl von in Stuhllängsrichtung 7 und Stuhlquerrichtung 13 verlaufenden Wandelementen 14. Diese dienen nicht nur zur Erzielung der erforderlichen Stabilität des Sitzelementes 1. Zugleich wird dadurch eine deutliche Materialeinsparung möglich. Darüber hinaus erfüllen die Wandelemente 14 teilweise auch weitere Aufgaben. So dienen sie beispielsweise als Führungsbeziehungsweise Halteelemente für den Auslösestab 15 zur Höhenverstellung der Gasfeder, wobei der Auslösestab 15 über eine Taste 16 betätigt wird, die ebenfalls im Grundkörper 12 integriert ist. Auch dienen die Wandelemente 14 zur Halterung und Führung der Antriebsachse 17 der Federkrafteinstellung 8, wobei an dem Freiende 18 der Antriebsachse 17 ein in Fig. 1 nicht abgebildetes Betätigungselement, beispielsweise in Form eines Handrades, angebracht ist.

Zum Zurückholen des Rückenelementes 2 aus einer hinteren Position in seine Normalposition dient eine Federanordnung. Die Federanordnung umfaßt zwei Druckfedern 19 mit kreisrundem Querschnitt, die in entsprechend im Grundkörper 12 vorgesehenen Federaufnahmen 20 einliegen.

Abgesehen davon, daß der Federwinkel durch die Verschiebung der Federanlenkung bei einer Betätigung der Federkrafteinstellung 8 geändert werden kann, liegen die Druckfedern 19 im wesentlichen waagerecht im Sitzelement 1 ein, wodurch sich eine äußerst flache Bauform realisieren läßt. Die geringe Bauhöhe ermöglicht zum einen ein optisch besonders ansprechendes Design des Stuhles. Darüber hinaus ist die Verwendung unterschiedlichster Stuhlsäulen beziehungsweise Gasfedern möglich, so daß auch besondere Anforderungen an Sitzhöhen erfüllt werden können.

Die Lage der beiden Druckfedern 19 wird über einen U-förmigen Rundstahl 21 verändert, dessen U-Schenkel 22 in die beiden Rundfedern 19 eingeführt sind. Über die Bewegung des "U-Grundes" 23 des Rundstahls 21 in Auslenkrichtung 24 werden die Druckfedern 19 einseitig angehoben bzw. abgesenkt, während die gegenüberliegenden Enden der Druckfedern 19 durch Fixierung der Enden 25 des Rundstahls 21 am Grundkörper 12 in ihrer Ausgangsposition verbleiben. Hierzu liegen die angerundeten Enden 25 in einer Art Kugelpfanne 26 am Grundkörper 12 ein.

Bei einer Belastung des Rückenelementes 2, also bei einer Bewegung des Rückenelementes 2 in eine hintere Position, drücken an der Welle 27 angebrachte und von der Unterseite 4 durch den Grund körper 12 zu dem Rundstahl 21 hindurchreichende Anlenknasen 28 gegen die Druckfedern 19 und stellt somit eine Wirkverbindung zwischen den Druckfedern 19 und dem Rückenelement 2 her. Die Anlenknasen 28 sind dabei U-förmig als Führung ausgebildet derart, daß sie die U-Schenkel 22 des Rundstahls 21 aufnehmen.

Bei einer Änderung der Federkraftverstellung erfolgt über die Drehung der Antriebsachse 17 eine Drehung eines daran befestigten Schneckenrades 29, die eine Drehung eines darin eingreifenden Zahnrades 30 zur Folge hat. Das Zahnrad 30 ist auf einer in Auslenkrichtung 24, also senkrecht verlaufenden Gewindeachse 31 angeordnet, an der über ein Gewinde ein Ausleger 32 befestigt ist. Der Ausleger 32 weist einen U-förmig ausgeführten Mitnehmer 33 auf, der den Rundstahl 21 - je nachdem, in welche Richtung die Antriebsache 17 gedreht wird - nach oben oder unten mitnimmt. Hierdurch wird die Lage der Druckfedern 19 von einer unteren ersten Federposition (Fig. 1, 2, 4) in eine obere zweite Federposition (Fig. 3, 5) verändert. Mit anderen Worten ist damit eine "kraftlose" Federkrafteinstellung möglich. Lediglich die Lage der Druckfedern 19 und damit der Anlenkwinkel ändert sich. Anders ausgedrückt erfolgt die Federkrafteinstellung unter Einbeziehung der Gesetzmäßigkeiten des Hebelgesetzes dadurch, daß die Druckfedern 19 an unterschiedlichen Stellen der Anlenknasen 28 angreifen. Durch ein Verschieben der Anlenkpunkte in Auslenkrichtung 24 erfolgt eine Verlängerung bzw. Verkürzung des Hebelarms, so daß die Rundfedern 19 mehr oder weniger zusammengedrückt werden.

Die Polsterung 34 der Sitzfläche 9, vgl. Fig. 4, besteht aus Formschaum und ist auf einer Sitzplatte 39 befestigt, die auf entsprechenden Aufnahmen 40 des Grundkörpers 12 montierbar ist. Durch die besondere Ausgestaltung der Polsterung 34 rollt der Benutzer quasi beim Bewegen des Rückenelementes 2 nach hinten ab. Er gleitet in den Schaum hinein. Der Schaum muß daher in Richtung Sitzflächenende 35 frei sein, um sich nach hinten ausdehnen zu können. Um dies zu erreichen, wird eine offene Ausführung der Polsterung 34, ohne Begrenzungselemente nach hinten, bevorzugt.

Die Sitzfläche 9 ist in zwei verschiedene, in Sitzlängsrichtung 7 hintereinander angeordnete Sitzbereiche 36, 37 unterteilt, die sich durch die Art und Weise ihrer Polsterung unterscheiden. Dabei ist bei der im vorliegenden Beispiel verwendeten Form der Sitzfläche 9 der vordere Sitzbereich 36, der ca. 30% bis 40% der Gesamtlänge der Polsterung 34 ausmacht, mit einer "normalen" Polsterdicke versehen, während der hintere Sitzbereich 37 (zwischen 70% und 60% der Gesamtlänge) mit einer variablen Polsterung 34 versehen ist, die ein Einsinken des Benutzers in Richtung unten hinten ermöglicht. Im gezeigten Beispiel ist die Polsterdicke des hinteren Sitzbereiches 37 gegenüber der Polsterdicke des vorderen Sitzbereiches 36 um mindestens 20 mm erhöht. Die Art und Weise des Übergangs von dem vorderen Sitzbereich 36 zu dem hinteren Sitzbereich 37 ist vorzugsweise sehr weich und fließend und ohne Kanten ausgeführt. Besonders gute Ergebnisse wurden mit einem Übergangsbereich 38 in Form eines langgestreckten liegenden S erzielt. Der Übergang von dem vorderen Sitzbereich 36 zu dem hinteren Sitzbereich 37 ist derart positioniert, daß der Benutzer bei einer normalen ("durchschnittlichen") Sitzhaltung im Wesentlichen den vorderen Sitzbereich belastet. Erfolgt dann ein Belasten der Rückenlehne, rollt das Becken des Benutzers über das liegende S in den hinteren Sitzbereich ab. Der Benutzer folgt somit der Bewegung der Rückenlehne nach hinten unten.

### Bezugszeichenliste

- 1: Sitzelement
- 2: Rückenelement
- 3: Lagerpunkt
- 4: Sitzelementunterseite
- 5: Schwenkbewegung
- 6: Schwenkachse
- 7: Stuhllängsrichtung
- 8: Federkrafteinstellung
- 9: Sitzfläche
- 10: Armlehnenaufnahme
- 11: Konusaufnahme
- 12: Grundkörper
- 13: Stuhlquerrichtung
- 14: Wandelement
- 15: Auslösestab
- 16: Auslösetaste
- 17: Antriebsachse
- 18: Antriebsachsenfreiende
- 19: Druckfeder
- 20: Federaufnahme
- 21: Rundstahl
- 22: U-Schenkel
- 23: U-Grund
- 24: Auslenkrichtung
- 25: Rundstahlende
- 26: Kugelpfanne
- 27: Welle
- 28: Anlenknase
- 29: Schneckenrad
- 30: Zahnrad
- 31: Gewindeachse
- 32: Ausleger
- 33: Mitnehmer
- 34: Polsterung
- 35: Sitzflächenende
- 36: Vorderer Sitzbereich
- 37: Hinterer Sitzbereich
- 38: Übergangsbereich
- 39: Sitzplatte
- 40: Aufnahme

## Patentansprüche

1. Sitzmöbel, insbesondere Bürostuhl, mit einem feststehenden Sitzelement (1), das eine Sitzfläche (9) aufweist, und mit einem um eine Querachse (6) schwenkbaren, gelenkig mit dem Sitzelement (1) verbundenen Rückenelement (2), wobei die Sitzfläche (9) des Sitzelementes (1) derart ausgestaltet ist, daß ein Benutzer bei einem Verschwenken des Rückenelementes (2) in eine hintere Position eine die Bewegung des Rückenelementes (2) nachvollziehende Bewegung vollführt, **dadurch gekennzeichnet, daß** die Sitzfläche (9) wenigstens zwei, in Sitzlängsrichtung (7) hintereinander angeordnete Sitzbereiche (36, 37) aufweist, die sich durch die Art und Weise ihrer Polsterung (34) unterscheiden, wobei wenigstens ein hinterer Sitzbereich (37) eine Polsterung (34) aufweist, die ein im Vergleich zu einem vorderen Sitzbereich (36) stärkeres Einsinken des Benutzers und ein Abrollen des Benutzers nach hinten unten ermöglicht, wobei die Polsterdicke des hinteren Sitzbereiches (37) gegenüber der Polsterdicke des vorderen Sitzbereiches (36) um mindestens 20 mm erhöht ist.

2. Sitzmöbel nach Anspruch 1, wobei für die Polsterung der Sitzbereiche (36, 37) ein elastisches Material, insbesondere Formschaum, verwendet wird.

3. Sitzmöbel nach Anspruch 2, **gekennzeichnet durch** eine Polsterung ohne Begrenzungselemente nach hinten, so daß der Formschaum in Richtung Sitzflächenende (35) frei ist, um sich nach hinten ausdehnen zu können.

4. Sitzmöbel nach einem der Ansprüche 1 bis 3, wobei die Art und Weise des Übergangs von dem vorderen Sitzbereich (36) zu dem hinteren Sitzbereich (37) fließend und ohne Kanten ausgeführt ist.

5. Sitzmöbel nach Anspruch 4, **gekennzeichnet durch** einen Übergangsbereich (38) in Form eines langgestreckten liegenden "S".

6. Sitzmöbel nach einem der Ansprüche 1 bis 5, wobei die Querachse (6) in Stuhllängsrichtung (7) vor der Befestigung (11) der Stuhlsäule angeordnet ist.

7. Sitzmöbel nach einem der Ansprüche 1 bis 6, mit im Wesentlichen waagerecht im Sitzelement (1) angeordneten Federelementen (19) zur Vorspannung des Rückenelements (2).

## Claims

1. A chair, in particular an office chair, comprising a fixed seating element (1) with a seating surface (9), and a back element (2) that is pivotable around a lateral axis (6) and linked in a jointed manner to the seating element (1), whereby the seating surface (9) of the seating element (1) is designed in a way that a user performs a movement, which follows the movement of the back element (2), when the back element (2) is pivoting to a rear position, **characterized in that** the seating surface (9) comprises at least two seating areas (36, 37) arranged behind one another in longitudinal direction (7) of the seat, said seating areas (36, 37) differing with regard to the type of upholstery (34) used, whereby at least one rear seating area (37) comprises an upholstery (34) which, compared with a front seating area (36), permits the user to sink in to a greater extent, and that allows the user to roll down backwards, whereby the upholstery thickness of the rear seating area (37) is higher by at least 20 mm compared with the upholstery thickness of the front seating area (36).

2. A chair according to claim 1, whereby for the upholstery of the seating areas (36, 37) an elastic material, in particular formed foam, is used.

3. A chair according to claim 2, **characterized by** an upholstery without any bordering elements at the back in a way that the formed foam is free towards the seating surface end (35) so as to be able to expand backwards.

4. A chair according to one of the claims 1 to 3, whereby the transition from the front seating area (36) to the rear seating area (37) is very soft and without any ridges.

5. A chair according to claim 4, **characterized by** a transition area (38) in the form of an elongated horizontal "S".

6. A chair according to one of the claims 1 to 5, whereby the lateral axis (6) is arranged in front of the attachment (11) of the chair post, seen in longitudinal direction (7) of the seat.

7. A chair according to one of the claims 1 to 6, comprising spring elements (19) arranged in essentially horizontal position in the seat element (1) for pre-stressing the back element(2).

## Revendications

1. Siège, notamment chaise de bureau, comprenant un élément d'assise fixe (1) qui présente une surface d'assise (9) et un élément de dossier (2) pouvant pivoter autour d'un axe transversal (6), relié de manière articulée à l'élément d'assise (1), la surface d'assise (9) de l'élément d'assise (1) étant configurée de telle sorte qu'un utilisateur, lors d'un pivotement de l'élément de dossier (2) dans une position arrière, effectue un mouvement reproduisant le mouvement de l'élément de dossier (2), **caractérisé en ce que** la surface d'assise (9) présente au moins deux régions d'assise (36, 37) disposées l'une derrière l'autre dans la direction longitudinale du siège (7), qui se distinguent par le type de rembourrage (34), au moins une région d'assise arrière (37) présentant un rembourrage (34) qui permet, par comparaison avec une région d'assise avant (36), un enfoncement plus profond de l'utilisateur et un roulement de l'utilisateur vers l'arrière et vers le bas, l'épaisseur du coussin de la région d'assise arrière (37) étant augmentée d'au moins 20 mm par rapport à l'épaisseur du coussin de la région d'assise avant (36).

2. Siège selon la revendication 1, dans lequel, pour le rembourrage des régions d'assise (36, 37), on utilise un matériau élastique, notamment une mousse moulée.

3. Siège selon la revendication 2, **caractérisé par** un rembourrage sans éléments de limitation vers l'arrière, de sorte que la mousse moulée soit libre dans la direction de l'extrémité des surfaces d'assise (35) afin de pouvoir s'étirer vers l'arrière.

4. Siège selon l'une quelconque des revendications 1 à 3, dans lequel le type de transition de la région d'assise avant (36) à la région d'assise arrière (37) est réalisé de manière fluide et sans parties vives.

5. Siège selon la revendication 4, **caractérisé par** une région de transition (38) en forme de "S" couché allongé.

6. Siège selon l'une quelconque des revendications 1 à 5, dans lequel l'axe transversal (6) dans la direction longitudinale (7) de la chaise est disposé avant la fixation (11) du pied de chaise.

7. Siège selon l'une quelconque des revendications 1 à 6, comprenant des éléments de ressorts (19) disposés essentiellement horizontalement dans l'élément d'assise (1) pour précontraindre l'élément de dossier (2).
